# EUROPÄISCHE PATENTSCHRIFT

(11) **EP 1 711 707 B1**
(45) Veröffentlichungstag und Bekanntmachung des Hinweises auf die Patenterteilung: **02.07.2008**
(21) Anmeldenummer: 04821076.9
(22) Anmeldetag: 16.11.2004
(51) Int. Cl.: F02M 51/06

(54) **KRAFTSTOFFINJEKTOR MIT DIREKT ANGESTEUERTEM EINSPRITZVENTILGLIED**
FUEL INJECTOR COMPRISING A DIRECTLY TRIGGERED INJECTION VALVE MEMBER
INJECTEUR DE CARBURANT DOTE D'UN ELEMENT DE SOUPAPE D'INJECTION A COMMANDE DIRECTE

(30) Priorität: 16.01.2004 DE 102004002299
(43) Veröffentlichungstag der Anmeldung: 18.10.2006
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/EP2004/052980
(87) Internationale Veröffentlichungsnummer: WO 2005/068821

(56) Entgegenhaltungen:
- EP-A2- 1 382 838
- WO-A1-03/054382
- WO-A1-03/064847
- WO-A1-03/081020
- DE-A1- 10 217 594

## Beschreibung

### Technisches Gebiet

Bei selbstzündenden Verbrennungskraftmaschinen kommt heute neben anderen Einspritzsystemen auch das Speichereinspritzsystem "Common Rail" zum Einsatz. Das wesentliche Merkmal des Common Rail-Systems ist es, dass der Einspritzdruck unabhängig von der Motordrehzahl und der Einspritzmenge erzeugt werden kann. Die Entkopplung von Druckerzeugung und Einspritzung erfolgt mit Hilfe eines Speichervolumens. Dieses für die Funktion maßgebende Volumen setzt sich aus Bestandteilen in der gemeinsamen Verteilerleiste (Common Rail) in den Hochdruckleitungen sowie im Injektor selbst zusammen.

### Stand der Technik

Kraftstoffinjektoren, über welche Kraftstoff in den Brennraum einer Verbrennungskraftmaschine eingespritzt wird, können über schnellschaltende Magnetventile oder auch über Piezoaktoren betätigt werden. Bei bisher bekannten Lösungen wirkt ein Piezoaktor oder ein Magnetventil auf ein Schließelement, welches einen Entlastungskanal eines Steuerraums verschließt oder freigibt. Abhängig vom Schließen beziehungsweise Öffnen des kugelförmig oder kegelförmig ausbildbaren Schließgliedes erfolgt eine Betätigung eines Einspritzventilgliedes, so zum Beispiel einer Düsennadel. Der Steuerraum im Injektorkörper wird kontinuierlich über eine Zulaufdrossel mit Hochdruck beaufschlagt Sobald das Ventilschließglied durch den Piezoaktor oder durch das schnellschaltende Magnetventil betätigt wird, strömt ein Steuervolumen über eine eine Ablaufdrossel enthaltende Leitung aus dem Steuerraum ab, so dass der Steuerraum druckentlastet wird. Dadurch wird erreicht, dass die Stirnseite des Einspritzventilgliedes in den Steuerraum einfährt und ihren brennraumseitigen Sitz freigibt, so dass über die dort in einem Düsenkörper ausgebildeten Einspritzöffnungen Kraftstoff in den Brennraum der selbstzündenden Verbrennungskraftmaschine eingespritzt wird.

Nach den aus dem Stand der Technik bekannten Lösungen erfolgt die Betätigung des Einspritzventilgliedes indirekt über eine Druckentlastung des Steuerraumes, welcher das Öffnen beziehungsweise das Schließen des nadelförmig ausbildbaren Einspritzventilgliedes bewirkt.

Die Entwicklungstendenz verläuft nunmehr in Richtung einer Direktansteuerung eines Einspritzventilgliedes. Werden dazu anstelle von schnellschaltenden Magnetventilen Piezoaktoren eingesetzt, wird der Piezoaktor aus Bauraumgründen in ein unter hohem Druck stehendes Kraftstoffvolumen eingebettet. Das Kraftstoffvolumen weist in der Regel Systemdruck auf, d.h. das Druckniveau, welches im Hochdruckspeicherraum (Common Rail) der Kraftstoffeinspritzanlage herrscht. Piezoaktoren sind in der Regel als geschichtete Piezokristallstapel aufgebaut, welche bei Bestromung des Piezoaktors ihre Länge verändern. Werden Piezoaktoren innerhalb eines Kraftstoffvolumens angeordnet, so entstehen aufgrund der Ausgestaltung der Piezoaktoren bei Beaufschlagung mit einem Kraftstoffvolumen unerwünschte resultierende Kräfte auf den Piezoaktor. Diese resultierenden Kräfte beeinflussen bei direkter Ansteuerung des Einspritzventilgliedes dessen Hubweg innerhalb des Injektorkörpers, insbesondere bei hohen Drehzahlen, so dass die Einspritzzeitpunkte beziehungsweise die in den Brennraum eingespritzten Kraftstoffmengen driften, d.h. sehr ungenau reproduzierbar sind.

Ein Kraftstoffinjektor mit einem ein Einspritzventilglied direkt betätigenden Piezoaktor ist aus dem nachveröffentlichten Dokument EP 1 382 838 A2 bekannt. Hierbei ist der Piezoaktor in ein Gehäuse eingekapselt, dass wiederum in einem Hohlraum im Injektorgehäuse angeordnet ist. Der Hohlraum des Injektorgehäuse ist mit Kraftstoff befüllt. Der bewegliche Akorkolben ist mit einer Membran umgeben, so dass der Piezoaktor innerhalb des Gehäuses vor dem Kraftstoff geschützt ist.

Ein weiterer Kraftstoffinjektor mit einem ein Einspritzventilglied direkt betätigenden Piezoaktor ist aus EP 218 895 A1 bekannt. Der Piezoaktor ist dabei in einem Hohlraum im Injektorgehäuse angeordnet, welcher mit einem unter Einspritzdruck stehenden Kraftstoffvolumen befüllt ist. Dadurch ist der Piezoaktor dem Kraftstoff im Injektorgehäuse unmittelbar ausgesetzt. Zur Abdichtung des Piezoaktors ist zwischen Injektorgehäuse und Aktorfuß eine Membran angeordnet, die den Piezoaktor am Aktorfußbereich abdichtet und den mit Kraftstoff beaufschlagten Hohlraum von einem Dämpfungsraum trennt.

### Darstellung der Erfindung

Erfindungsgemäß wird eine Lösung vorgeschlagen, bei welcher eine direkte Ansteuerung des Einspritzventilgliedes durch einen Piezoaktor möglich ist. Die erfindungsgemäß vorgeschlagene Lösung zeichnet sich dadurch aus, dass der Piezoaktor, der von Kraftstoff umgeben ist, so ausgelegt ist, dass der Fußbereich des im Kraftstoffvolumen angeordneten Piezoaktors sowie ein durch den Kopfbereich des Piezoaktors direkt betätigte Übersetzerkolben, der Teil des Einspritzventilgliedes ist, gleiche Durchmesser aufweisen. Dadurch entstehen identische hydraulisch wirksame Flächen, an denen bei Druckbeaufschlagung des Hohlraumes innerhalb des Injektorkörpers, in den der Piezoaktor aufgenommen ist, keine resultierenden hydraulischen Kräfte auftreten, welche den Nutzhub des im Injektorkörper bewegbar geführten Einspritzventilgliedes beeinträchtigen.

Der innerhalb des Injektorkörpers vom unter hohem Druck stehenden Kraftstoff umgebene Piezoaktor weist im Kopfbereich eine Dichtkante auf, wobei der Dichtkantendurchmesser bevorzugt mit dem Durchmesser des mit dem Piezoaktorkopfbereich direkt verbundenen Übersetzerkolben identisch ist. Durch diese Lösung kann einerseits erreicht werden, dass der Übersetzerkolben, der einen hydraulischen Kopplungsraum beaufschlagt, die Längung des Piezokristallstapels bei dessen Bestromung exakt überträgt; andererseits können durch die erfindungsgemäß vorgeschlagene Lösung bisher erforderliche Ablaufkanäle, Ablaufdrosseln, Ventilschließelemente sowie Führungen für die Ventilschließelemente eingespart werden. Dies beeinflusst die Bauhöhe eines über einen erfindungsgemäß ausgebildeten Piezoaktor direkt angesteuerten Einspritzventilgliedes günstig, da die oben erwähnten Übertragungselemente entfallen können.

### Zeichnung

Anhand der Zeichnung wird die Erfindung nachstehend eingehender beschrieben.

Es zeigt:
- Figur 1: einen Längsschnitt durch einen erfindungsgemäß vorgeschlagenen Kraftstoffinjektor mit in den Hochdruckzulauf integriertem Piezoaktor und
- Figur 2: eine vergrößerte Darstellung einer Dichtkante des in Figur 1 dargestellten Hohlraums.

### Ausführungsvarianten

In Figur 1 ist ein Kraftstoffinjektor 1 dargestellt, der mittels eines Piezoaktors 2 betätigt wird. Der Piezoaktor 2 ist innerhalb eines Kraftstoffvolumens 5 aufgenommen. Das Kraftstoffvolumen 5 befindet sich innerhalb eines im Injektorkörper 27 des Kraftstoffinjektors 1 ausgebildeten Hohlraumes 4. Der Hohlraum 4 wird mit dem Kraftstoffvolumen 5 über einen Hochdruckzulauf 3 beaufschlagt. Der Hochdruckzulauf 3 steht seinerseits in Strömungsverbindung mit einem in Figur 1 nicht dargestellten Speichervolumen (Common Rail). Im Speichervolumen herrscht ein durch eine Hochdruck-Kraftstoffpumpe aufrechterhaltenes Systemdruckniveau von etwa 1300 bar und mehr.

Der in Figur 1 innerhalb des Hohlraumes 4 aufgenommene Piezoaktor 2 umfasst einen Aktorfuß 6 sowie einen Aktorkopf 12.

Der Piezoaktor 2 enthält eine Anzahl geschichtet übereinander angeordneter, in Stapelform orientierter Piezokristalle, die bei Bestromung des Piezoaktors 2 über elektrische Anschlüsse 10 ihre Ausdehnung ändern, so dass der Piezoaktor 2 eine Hubbewegung eines mit diesem direkt verbundenen Übersetzerkolbens 5 bewirkt.

Im oberen Bereich des Piezoaktors 2 ist dieser am Aktorfuß 6 durch ein metallisches Gewindeteil 8 abgedichtet. Unterhalb des metallischen Gewindeteiles 8 befindet sich eine Dichtkante 9, die im Dichtkantendurchmesser 17 (d₂) ausgebildet ist. Die am Piezoaktor 2 ausgebildete Dichtkante 9 liegt an einer entsprechend angeschrägten Kegelfläche des Injektorgehäuses 27 des Kraftstoffinjektors 1 an. Der in Figur 1 nicht dargestellte Piezokristallstapel kann optional von einem Vergussmaterial 11 umgeben sein, um die Beständigkeit des Piezoaktors 2 gegen Kraftstoff zu verbessern.

Am Aktorkopf 12 des Piezoaktors 2 ist dieser fest mit einem Übersetzerkolben 15 verbunden, der in einem Durchmesser 16 (d₁) ausgeführt ist. Der Dichtkantendurchmesser 17 (d₂) und der Übersetzerkolbendurchmesser 16 (d₁) sind identisch. Der Übersetzerkolben 15 ist bewegbar im Injektorgehäuse 27 des Kraftstoffinjektors 1 geführt. Oberhalb einer Verbindungsfläche 14 weist der Piezoaktor im Aktorkopfbereich 12 eine Einschnürung 13 auf.

Die einem hydraulischen Kopplungsraum 19 zuweisende untere Stirnseite 18 des Übersetzerkolbens 15 beaufschlagt ein im hydraulischen Kopplungsraum 19 enthaltenes Kraftstoffvolumen. Der hydraulische Kopplungsraum 19 wird andererseits durch eine Stirnfläche 21 eines nadelförmig ausgebildeten Einspritzventilgliedes 20 begrenzt. Der Durchmesser der Stirnseite 18 entspricht dem Durchmesser des Übersetzerkolbens 16 und ist größer bemessen als der Durchmesser der Stirnseite 21 des im Injektorkörper 27 in vertikale Richtung bewegbar aufgenommenen, nadelförmig ausgebildeten Einspritzventilgliedes 20. Das Einspritzventilglied 20 ist in einer Führungslänge 28 im Injektorkörper 27 aufgenommen.

Vom Hohlraum 4, in welchem das Kraflstoffvolumen 5 über den Hochdruckzulauf 3 einströmt, zweigt ein Düsenraumzulauf 22 ab. Über den Düsenraumzulauf 22 strömt unter Systemdruck stehender Kraftstoff einem im Injektorkörper 27 ausgebildeten Düsenraum 23 zu. Am Einspritzventilglied 20 ist eine Druckstufe 24 ausgebildet, an welcher der in den Düsenraum 23 einströmende, unter Systemdruck stehende Kraftstoff angreift und das Einspritzventilglied 20 an der Druckstufe 24 eine das Einspritzventilglied 20 in Öffnungsrichtung betätigende Kraft erzeugt. Vom Düsenraum 23 erstreckt sich darüber hinaus ein Ringspalt 25, über welchen Kraftstoff in Richtung auf eine Spitze 26 des als Düsennadel ausbildbaren Einspritzventilgliedes 20 zuströmt.

Die Einspritzöffnungen, über welche Kraftstoff in einen Brennraum einer selbstzündenden Verbrennungskraftmaschine einströmt, sind in Figur 1 nicht näher dargestellt.

Der Darstellung gemäß Figur 2 ist die am Aktorfußbereich 6 ausgebildete, mit dem Injektorgehäuse zusammenwirkende Dichtkante in vergrößerter Darstellung wiedergegeben.

Am oberen Bereich des in den Hohlraum 4 eingelassenen Piezoaktors 2 befindet sich ein Gewindeabschnitt 8. Da die über ein Gewinde 8 herstellbare Abdichtung des mit unter hohem Druck stehenden Kraftstoff 5 beaufschlagten Hohlraumes 4 nicht ausreichend ist, wird im Aktorfußbereich 6 des Piezoaktors 2 eine Dichtkante 9 vorgesehen. Die Dichtkante 9 wirkt mit einem in Kegelstumpfform ausgebildeten Dichtsitz am Injektorgehäuse 27 zusammen. Der Dichtkantendurchmesser 17 (d₂) bezeichnet die Stelle, an welcher die Dichtkante 9 die kegelstumpfförmig ausgebildete Dichtfläche des Injektorgehäuses 27 berührt und eine Abdichtung des Hohlraumes 4, der mit einem unter hohem Druck stehenden Kraftstoffvolumen 5 befüllt ist, gewährleistet.

Charakteristisch für die in Figuren 1 und 2 dargestellte Ausbildung des in einem Hohlraum 4, der mit unter hohem Druck stehenden Kraftstoff 5 beaufschlagt ist, aufgenommenen Piezoaktors 2, ist die Identität des Dichtkantendurchmessers 17 und des Übersetzerkolbendurchmessers 16. Sind diese Durchmesser 16 (d₁) beziehungsweise 17 (d₂) identisch, wird durch das im Hohlraum 4 des Injektorgehäuses 27 aufgenommene, unter hohem Druck stehende Kraftstoffvolumen 5 keine resultierende Kraft (Fᵣₑₛ₌₀) auf den Piezoaktor 2 in Nutzhubrichtung ausgeübt.

Wird der im Piezoaktor 2 enthaltene Piezokristallstapel bestromt, fährt aufgrund der Längenänderung des Piezoaktors 2 der mit diesem fest verbundene Übersetzerkolben 15 mit seiner Stirnseite 18 in den hydraulischen Kopplungsraum 19 ein, so dass das nadelförmig ausgebildete Einspritzventilglied 20 in seinen brennraumseitigen Sitz gerückt wird, so dass die Einspritzöffnungen in den Brennraum einer selbstzündenden Verbrennungskraftmaschine geschlossen bleiben. Erfolgt eine Aufhebung der Bestromung des eine Piezokristallanordnung enthaltenden Aktors 2, so fährt aufgrund der fehlenden Längung des im Piezoaktor 2 enthaltenden Piezokristallstapels der Übersetzerkolben 15 aus dem hydraulischen Kopplungsraum 19 aus, so dass die Stirnseite 21 des nadelförmig ausgebildeten Einspritzventilgliedes 20 sich in Öffnungsrichtung bewegt und Kraftstoff aus dem Düsenraum 23 über den Ringspalt 25 zur Spitze 26 des nadelförmig ausgebildeten Einspritzventilgliedes 20 strömt und über die in Figur 1 nicht dargestellte Einspritzöffnungen in den Brennraum der selbstzündenden Verbrennungskraftmaschine eingespritzt werden kann.

Die Druckausgeglichenheit des Piezoaktors 2, der innerhalb des Hohlraumes 4, der mit dem unter hohem Druck stehenden Kraftstoffvolumen 5 befüllt ist, aufgenommen ist, gewährleistet die maximale Nutzhubausnutzung des Piezoaktors 2, da der Ausdehnung der Piezokristalle, die in Stapelanordnung aufgenommen sind, keine behindernde Kraft entgegenwirkt und somit der maximale Hubbereich des Piezoaktors bei dessen Bestromung und bei der Aufhebung der Bestromung, d.h. der Wiederherstellung der ursprünglichen Form der Piezokristalle ermöglicht wird. Dies ist bei Piezoaktoren 2 insofern von großer Bedeutung, weil die Längenänderung eines Piezokristallstapels nur wenige µm beträgt und die diese Längenänderung beeinflussenden, resultierende Kräfte den maximalen Nutzhub des Piezoaktors 2 erheblich beeinträchtigen können.

### Bezugszeichenliste

- 1: Kraftstoffinjektor
- 2: Piezoaktor
- 3: Hochdruckzulauf
- 4: Hohlraum
- 5: Kraftstoffvolumen (Systemdruck)
- 6: Aktorfußbereich
- 7: Aktorfußdurchmesser
- 8: Gewindeabschnitt
- 9: Dichtkante
- 10: elektrische Anschlüsse
- 11: Vergussmaterial
- 12: Aktorkopfbereich
- 13: Einschnürung
- 14: Verbindungsfläche
- 15: Übersetzerkolben
- 16: Durchmesser Übersetzerkolben (d₁)
- 17: Dichtkantendurchmesser (d₂)
- 18: Stirnseite Übersetzerkolben
- 19: hydraulischer Kopplungsraum
- 20: nadelförmiges Einspritzventilglied
- 21: Stirnseite Einspritzventilglied
- 22: Düsenraumzulauf
- 23: Düsenraum
- 24: Druckstufe
- 25: Ringspalt
- 26: Spitze Einspritzventilglied
- 27: Injektorkörper
- 28: Führungslänge Einspritzventilglied

## Patentansprüche

1. Kraftstoffinjektor (1) mit ein ein Einspritzventilglied (20) direkt betätigenden Piezoaktor (2), welcher auf einen Übersetzerkolben (15) wirkt und eine Stirnseite (18) des Übersetzerkolbens (15) einen hydraulischen Kopplungsraum (19) zur Betätigung des Einspritzventilgliedes (20) beaufschlagt und der Piezoaktor (2) in einem Hohlraum (4) im Injektorgehäuse (27) aufgenommen ist, welcher mit einem unter hohem Druck stehenden Kraftstoffvolumen (5) befüllt ist, so dass der Piezoaktor (2) vom Kraftstoff umgeben ist, **dadurch gekennzeichnet, dass** der Piezoaktor (2) in einem Aktorfußbereich (6) eine Dichtkante (9) aufweist, die mit einem in Kegelstumpfform ausgebildeten Dichtsitz am Injektorgehäuse (27) zusammenwirkt, und dass der Durchmesser (17) (d₂) der Dichtkante (9) im Aktorfußbereich (6) dem Durchmesser (16) (d₁) des Übersetzerkolbens (15) entspricht.

2. Kraftstoffinjektor gemäß Anspruch 1, **dadurch gekennzeichnet, dass** der Piezoaktor (2) an seinem Kopfbereich (12) fest mit dem Übersetzerkolben (15) verbunden ist.

3. Kraftstoffinjektor gemäß Anspruch 1, **dadurch gekennzeichnet, dass** eine einen hydraulischen Kopplungsraum (19) beaufschlagende Stirnseite (18) des Übersetzerkolbens (15) eine größere hydraulisch wirksame Fläche bildet, als eine den hydraulischen Kopplungsraum (19) begrenzende Stirnseite (21) des Einspritzventilgliedes (20).

4. Kraftstoffnjektor gemäß Anspruch 1, **dadurch gekennzeichnet, dass** der Piezoaktor (2) von einem Vergussmaterial (11) umschlossen ist.

5. Kraftstoffinjektor gemäß Anspruch 1, **dadurch gekennzeichnet, dass** der den Piezoaktor (2) umschließende Hohlraum (4) im Injektorgehäuse (27) eine einen sich zu einem Düsenraum (23) erstreckenden Düsenraumzulauf (22) beaufschlagt.

6. Kraftstoffinjektor gemäß Anspruch 1, **dadurch gekennzeichnet, dass** elektrische Anschlüsse (10) zur Bestromung des Piezoaktors (2) durch einen oberhalb des Aktorfußbereiches (6) angeordneten Gewindeabschnitt (8) geführt sind.

7. Kraftstoffinjektor gemäß Anspruch 1, **dadurch gekennzeichnet, dass** eine mit einem angeschrägten Gehäuseabschnitt des Injektorgehäuses (27) zusammenwirkende, im Fußbereich (6) des Piezoaktors (2) ausgebildete Dichtkante (9) den mit einem unter hohem Druck stehenden Kraftstoffvolumen (5) befüllten Hohlraum (4) zum Gewindeabschnitt (8) abdichtet.

8. Kraftstoffinjektor gemäß Anspruch 1, **dadurch gekennzeichnet, dass** der Piezoaktor (2) oberhalb einer Verbindungsfläche (14) mit dem Übersetzerkolben (15) einen Einschnürabschnitt (13) aufweist

## Claims

1. Fuel injector (1) having a piezoelectric actuator (2) which actuates an injection valve element (20) directly and acts on a transmitter plunger (15), and one end side (18) of the transmitter plunger (15) loads a hydraulic coupling chamber (19) in order to actuate the injection valve element (20) and the piezoelectric actuator (2) is accommodated in the injector housing (27) in a hollow space (4) which is filled with a highly pressurized fuel volume (5), with the result that the piezoelectric actuator (2) is surrounded by the fuel, **characterized in that**, in an actuator-base region (6), the piezoelectric actuator (2) has a sealing edge (9) which interacts with a sealing seat of frustoconical configuration on the injector housing (27), and **in that** the diameter (17) (d₂) of the sealing edge (9) in the actuator-base region (6) corresponds to the diameter (16) (d₁) of the transmitter plunger (15).

2. Fuel injector according to Claim 1, **characterized in that** the piezoelectric actuator (2) is connected fixedly to the transmitter plunger (15) at its head region (12).

3. Fuel injector according to Claim 1, **characterized in that** an end side (18) of the transmitter plunger (15), which end side (18) loads a hydraulic coupling chamber (19), forms a larger hydraulically active surface than an end side (21) of the injection valve element (20), which end side (21) delimits the hydraulic coupling chamber (19).

4. Fuel injector according to Claim 1, **characterized in that** the piezoelectric actuator (2) is enclosed by a sealing material (11).

5. Fuel injector according to Claim 1, **characterized in that,** in the injector housing (27), the hollow space (4) which encloses the piezoelectric actuator (2) loads a nozzle-chamber inlet (22) which extends to a nozzle chamber (23).

6. Fuel injector according to Claim 1, **characterized in that** electric connections (10) for supplying current to the piezoelectric actuator (2) are guided through a threaded section (8) which is arranged above the actuator-base region (6).

7. Fuel injector according to Claim 1, **characterized in that** a sealing edge (9) which interacts with a chamfered housing section of the injector housing (27) and is formed in the base region (6) of the piezoelectric actuator (2) seals the hollow space (4) which is filled with a highly pressurized fuel volume (5) with respect to the threaded section (8).

8. Fuel injector according to Claim 1, **characterized in that** the piezoelectric actuator (2) has a constricted section (13) above a connecting surface (14) to the transmitter plunger (15).

## Revendications

1. Injecteur de carburant (1) comportant un actionneur piézo-électrique (2) commandant directement un organe de soupape d'injection (20), cet actionneur agissant sur un piston démultiplicateur (15) et la face frontale (18) du piston démultiplicateur (15) agit sur une chambre de couplage hydraulique (19) pour actionner l'organe de soupape d'injection (20) et l'actionneur piézo-électrique (2) est logé dans une cavité (4) du boîtier d'injecteur (27), cette cavité étant remplie d'un volume de carburant (5) mis à pression élevée de façon que l'actionneur piézo-électrique (2) soit entouré par du carburant,
**caractérisé en ce que**
l'actionneur piézo-électrique (2) comporte une arête d'étanchéité (9) dans une zone de base d'actionneur (6), cette arête coopérant avec un siège d'étanchéité en forme de tronc de cône réalisé sur le boîtier d'injecteur (27) et
le diamètre (17) (d2) de l'arête d'étanchéité (9) dans la zone de base (6) de l'actionneur correspond au diamètre (16) (d1) du piston démultiplicateur (15).

2. Injecteur de carburant selon la revendication 1,
**caractérisé en ce que**
la zone de tête (12) de l'actionneur piézo-électrique (2) est reliée solidairement au piston démultiplicateur (15).

3. Injecteur de carburant selon la revendication 1,
**caractérisé en ce que**
la face frontale (18) du piston démultiplicateur (15) qui sollicite la chambre de couplage hydraulique (18) a une surface hydrauliquement efficace plus grande que la face frontale (21) de l'organe de soupape d'injection (20) délimitant la chambre de couplage hydraulique (19).

4. Injecteur de carburant selon la revendication 1,
**caractérisé en ce que**
l'actionneur piézo-électrique (2) est enveloppé par une matière coulée (11).

5. Injecteur de carburant selon la revendication 1,
**caractérisé en ce que**
la cavité (4) qui entoure l'actionneur piézo-électrique (2) dans le boîtier d'injecteur (27) sollicite une alimentation de buse (22) s'étendant jusque dans une chambre de buse (23).

6. Injecteur de carburant selon la revendication 1,
**caractérisé en ce que**
les branchements électriques (10) pour l'alimentation de l'actionneur piézo-électrique (12) traversent un segment fileté (8) prévu au-dessus de la zone de base (6) de l'actionneur.

7. Injecteur de carburant selon la revendication 1,
**caractérisé en ce qu'**
une arête d'étanchéité (9) réalisée dans la zone de base (6) de l'actionneur piézo-électrique (2), coopérant avec le segment de boîtier incliné du boîtier d'injecteur (27), assure l'étanchéité de la cavité (4) remplie du volume de carburant (5) à pression élevée, par rapport au segment fileté (8).

8. Injecteur de carburant selon la revendication 1,
**caractérisé en ce que**
l'actionneur piézo-électrique (2) comporte un segment rétréci (13) au-dessus de la surface de liaison (14) avec le piston démultiplicateur (15).
